# EUROPÄISCHE PATENTSCHRIFT

(11) **EP 2 709 423 B1**
(45) Veröffentlichungstag und Bekanntmachung des Hinweises auf die Patenterteilung: **10.05.2017**
(21) Anmeldenummer: 13182904.6
(22) Anmeldetag: 04.09.2013
(51) Int. Cl.: H05B 6/06

(54) **Kochfeldvorrichtung**
Hotplate device
Dispositif de champ de cuisson

(30) Priorität: 13.09.2012 ES 201231416
(43) Veröffentlichungstag der Anmeldung: 19.03.2014
(73) Patentinhaber: BSH Hausgeräte GmbH, 81739 München (DE)
(72) Erfinder: Garde Aranda, Ignacio, 50012 Zaragoza (ES); Herrera Rodriguez, Javier, 50009 Zaragoza (ES); Marzo Alvarez, Teresa Del Carmen, 50012 Zaragoza (ES); Peinado Adiego, Ramon, 50008 Zaragoza (ES); Rivera Peman, Julio, 50410 Cuarte de Huerva (Zaragoza) (ES); Valeau Martin, David, 50010 Zaragoza (ES)

(56) Entgegenhaltungen:
- WO-A1-97/35455
- WO-A1-2012/111244
- DE-A1-102008 032 449
- JP-A- 2008 293 871
- JP-A- 2009 099 299
- US-A- 3 215 817
- US-A1- 2012 003 364

## Beschreibung

Die Erfindung geht aus von einer Kochfeldvorrichtung nach dem Oberbegriff des Anspruchs 1.

Es sind Matrixkochfelder mit variabler Kochfläche bekannt, die eine Bedieneinheit aufweisen, die von Bedienfeldern bzw. Tasten und/oder berührungsempfindlichen Bildschirmen gebildet sind.

Aus dem japanischen Dokument JP 2008 293871 A ist bereits ein Induktionsheizherd bekannt. Der Induktionsheizherd umfasst die Deckplatte, um ein Heizobjekt darauf anzuordnen, unter der Deckplatte angeordnete Heizspulen sowie eine Schaltung, die einen Hochfrequenz-Strom für die Heizspulen bereitstellt. Die mehreren Heizspulen sind unter der Deckplatte 1 angeordnet. Die jeweiligen Heizspulen sind einander benachbart angeordnet und durch die jeweiligen Heizspulen erhitzbare Bereiche sind miteinander verbunden.

Das japanische Dokument JP 2009 099299 A offenbart einen Induktionsheizherd, wo eine Anzahl Kochgefäße an frei zu wählenden Positionen auf einer Deckplatte angeordnet werden und unabhängig von Kochgefäßmaßen erhitzt werden kann. Auf einem unteren Teil der Deckplatte, auf der ein Kochgefäß, wie z.B. ein Topf, aufgestellt ist, ist eine Vielzahl von Induktionsheizspulen, die jeweils einen geringeren Durchmesser aufweisen als eine herkömmliche Heizspule, in vorgegebenen gleichen Abständen angeordnet. Die vorgegebene Anzahl von Induktionsheizspulen wird zu einer Gruppe kombiniert. Zu jeder Gruppe gibt es ein Heizkontrollelement, das dazu vorgesehen ist, einen Hochfrequenz-Strom in die die jeweilige Gruppe bildenden Induktionsheizspulen zu leiten, um das Kochgefäß zu erhitzen.

Aus der internationalen Patentanmeldung WO 2012/111244 A1 ist bereits eine Wechselrichterschaltung zu einem Betreiben von Heizspulen bekannt. Während eines Heizvorgangs, in dem eine zu erhitzende Substanz mit einer vorgegebenen Elektrizität beaufschlagt wird, steuert ein Steuermittel die Wechselrichterschaltung anhand eines Ergebnisses einer Unterscheidung durch ein Ladungsunterscheidungsmittel derart, dass Elektrizität entsprechend der vorgegebenen Elektrizität an Heizspulen abgegeben wird, auf die die zu erhitzende Substanz aufgebracht ist. Die Wechselrichterschaltung steuert diese Elektrizitätsabgabe entsprechend der vorgegebenen Elektrizität, wenn die zu erhitzende Substanz nicht mehr auf die Heizspulen aufgebracht ist, sodass eine vorgeschriebene Elektrizität, die geringer als die oder gleich der vorgegebenen Elektrizität ist, an die Heizspulen abgegeben wird.

Das US-Dokument US 3,215,817 A offenbart eine elektrische Heizvorrichtung um Utensilien durch leitende Übertragung von Wärme zu erhitzen. Die Heizvorrichtung umfasst eine Vielzahl von elektrischen Heizelementen, die jeweils unabhängig von einer energielosen in eine energiegeladene Position bewegbar sind, sowie ein elastisches Mittel, das das jeweilige der Heizelemente von der energiegeladenen in die energielose Position vorspannt. Jedes Heizelement umfasst eine Ummantelung im Wesentlichen in Form einer umgedrehten Tasse. Ein von der Innenfläche der Ummantelung beabstandetes, in einem Körper aus dielektrischem hitzebeständigem Material eingebettetes Widerstandselement ist in der Tasse befestigt. Ein Paar von Kontaktanschlüssen darin ist mit den Enden des Widerstandselements verbunden und ragt aus dem Isolationskörper heraus. Ein Montiermittel lagert die Ummantelung verschieblich zu einer Verschiebung nach oben und unten.

Aus der internationalen Patentanmeldung WO 97/35455 A1 ist bereits ein System zur Ausnutzung einer ganzen Glaskeramikkochfläche bekannt, die darin besteht, dass eine Vielzahl von unter der Platte angeordneten Widerständen umfasst ist und dass nur diejenigen angeschlossen sind, die sich unter dem Boden des auf der Platte aufgestellten Kochgefäßes befinden. Eine Vielzahl von Wellenaussendern und Wellenempfängern wird ebenso wie Widerstände genutzt, wobei die Wellen elektromagnetische Wellen, Hochfrequenzwellen, Schallwellen oder Lichtwellen sind, egal welches Spektrum, wie beispielsweise Infrarot, Ultraviolett, sichtbares Licht oder Laserstrahl, sodass die Empfänger die Aussenderwellen erfassen, die auf dem auf der Platte befindlichen Gefäßboden auftreffen, und dass entsprechende Widerstände untereinander verbunden sind.

Das US-Dokument US 2012/003364 A1 offenbart ein Verfahren zum Auswählen und Anordnen von Programmrepräsentanten und Programme für ein Gargerät hierfür. Das Verfahren umfasst eine Darstellung von Programmrepräsentanten auf einer Displayvorrichtung, wo die Programme für ein Kochgerät vorgesehen sind. Weiterhin umfasst das Verfahren eine Auswahl von Programmrepräsentanten über eine Eingabeeinrichtung, wo die Displayvorrichtung mit der Eingabeeinrichtung und mit einer Steuerungs- oder Regelvorrichtung verbunden ist, und eine Speicherung der Programme auf einer Speichereinrichtung, wo die Steuerungs- oder Regelvorrichtung mit der Speichereinrichtung verbunden ist, mit dem Gargerät verbunden ist oder vom Gargerät bereitgestellt wird, und mit der Displayvorrichtung verbunden ist, um einen Programmrepräsentanten als virtuellen Bon auf einer virtuellen Bonleiste auf der Displayvorrichtung darzustellen. Das Verfahren umfasst auch das Platzieren des virtuellen Bons auf einem Bereich der virtuellen Bonleiste mit verschiedenen Mitteln, wodurch eine Darstellung des Kochprozesses erreicht wird, um festzulegen, wann und wie gekocht werden soll, und ein Teil nutzend das Gargerät berührt wird oder sich an den ersten Abschnitt des Bereichs des virtuellen Bonbretts angenähert wird.

Aus der deutschen Patentanmeldung DE 10 2008 032449 A1 ist bereits ein Verfahren zum Anzeigen wenigstens eines ersten Bedienmenüs eines Gargeräts auf einer Anzeigeeinrichtung des Gargeräts nach zumindest einmaligem Betätigen einer zumindest teilweise in einem mit der Anzeigeeinrichtung zum Bereitstellen zumindest eines Eingabedisplays ausgeführten Eingabeeinrichtung des Gargeräts bekannt, wobei zumindest ein Teil des ersten Bedienmenüs vergrößert werden kann, wobei bei der Vergrößerung zumindest eine zusätzliche Information zu dem ersten Bedienmenü und/oder zumindest eine weitere Funktion des ersten Bedienmenüs und/oder zumindest ein zweites Bedienmenü angezeigt wird bzw. werden. Zudem ist aus der genannten Patentanmeldung ein Gargerät zur Durchführung des Verfahrens bekannt, mit einer Anzeigeeinrichtung, einer Eingabeeinrichtung, die zumindest bereichsweise mit der Anzeigeeinrichtung in einem Eingabedisplay ausgebildet ist, und einer Steuer- und Regeleinrichtung zur Verarbeitung von Signalen von der Eingabeeinrichtung zur Versendung von Signalen an die Anzeigeeinrichtung und/oder zur Steuerung von zumindest einem Arbeitsprogramm des Gargeräts, wie ein Garprogramm, Reinigungsprogramm, Auswerteprogramm, Hilfeprogramm oder dergleichen.

Die Aufgabe der Erfindung besteht insbesondere darin, eine gattungsgemäße Vorrichtung mit verbesserten Eigenschaften hinsichtlich einer intuitiven Bedienung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere einer Induktionskochfeldvorrichtung, mit zumindest einer variablen Kochfläche, zumindest einer Bedieneinheit und zumindest einer Steuereinheit, die dazu vorgesehen ist, die variable Kochfläche in Abhängigkeit von Eingaben über die Bedieneinheit zu steuern.

Die Bedieneinheit weist zumindest einen, insbesondere zumindest zwei, vorteilhaft zumindest drei, vorzugsweise zumindest vier, Drehregler auf, wobei die Steuereinheit dazu vorgesehen ist, in Abhängigkeit von Eingaben über den Drehregler zumindest eine Heizleistung von zumindest einer Kochzone der variablen Kochfläche zu verändern. Unter einer "variablen Kochfläche" soll insbesondere eine Kochfläche verstanden werden, die dazu vorgesehen ist, zumindest eine an zumindest ein aufgestelltes Gargeschirr angepasste Kochzone zu bilden. Vorzugsweise ist die variable Kochfläche dazu vorgesehen, in zumindest einem Betriebszustand zumindest zwei, insbesondere zumindest drei, vorteilhaft zumindest vier, vorzugsweise zumindest fünf, unabhängige Kochzonen zu versorgen. Insbesondere unterscheidet sich die variable Kochfläche von einer Kochfläche bei der Kochzonen, insbesondere durch Markierungen auf der Kochfläche, fest vorgegeben sind. Insbesondere ist die variable Kochfläche von zumindest einer Heizelementmatrix und/oder zumindest einem beweglichen Heizelement, insbesondere Induktionsheizelement, gebildet. Unter einem "Induktionsheizelement" soll insbesondere ein Heizelement verstanden werden, das dazu vorgesehen ist, zumindest 100 W, insbesondere zumindest 500 W, vorteilhaft zumindest 1000 W, vorzugsweise zumindest 2000 W, elektrische Heizleistung in ein elektromagnetisches Strahlungsfeld, vorzugsweise mit einer Frequenz zwischen 10 kHz und 150 kHz, insbesondere zwischen 20 kHz und 100 kHz, umzuwandeln, das dazu vorgesehen ist, in zumindest einem Gargeschirr, insbesondere zumindest dessen Boden, durch Ummagnetisierungs- und Wirbelstromeffekte in Wärme umgewandelt zu werden. Alternativ sind Widerstandsheizkörper, Strahlungsheizkörper und/oder vergleichbares denkbar. Unter einer "Heizelementmatrix" soll insbesondere eine, vorzugsweise zweidimensionale, vorteilhaft regelmäßige Anordnung, insbesondere in quadratischem oder hexagonalem Muster, von zumindest vier, insbesondere zumindest zehn, vorteilhaft zumindest zwanzig, Heizelementen, insbesondere Induktionsheizelementen, verstanden werden. Unter einem "beweglichen" Heizelement soll insbesondere ein Heizelement verstanden werden, das dazu vorgesehen ist, mittels zumindest eines Aktors der variablen Kochfläche, innerhalb zumindest eines Teilbereichs der variablen Kochfläche, bewegt zu werden. Vorteilhaft weist die variable Kochfläche zumindest eine Sensoreinheit auf, die insbesondere von den Heizelementen selbst gebildet ist, die dazu vorgesehen ist, aufgestellte Gargeschirre insbesondere mittels Messung zumindest einer Induktivität und/oder zumindest einer Kapazität zu detektieren. Insbesondere ist die variable Kochfläche dazu vorgesehen, einem detektierten Gargeschirr eine in Form, Größe und/oder Position angepasste Kochzone zuzuordnen. Insbesondere weist die variable Kochfläche zumindest eine Steuereinheit auf, die vorzugsweise dazu vorgesehen ist, Messwerte der Sensoreinheit auszuwerten, zumindest eine Kochzone zu berechnen und Heizelemente festzulegen, die diese Kochzone bilden. Insbesondere ist die Steuereinheit der variablen Kochfläche dazu vorgesehen, Leistungselektronik anzusteuern und für eine Kochzone eine angeforderte Heizleistung einzustellen. Unter einer "Bedieneinheit" soll insbesondere eine Einheit verstanden werden, die zumindest ein Bedienelement aufweist. Unter einem "Bedienelement" soll insbesondere ein Eingabemittel verstanden werden, das dazu vorgesehen ist, eine Bedieneraktion in ein, für die Steuereinheit interpretierbares, vorzugsweise elektrisches, Signal umzuwandeln. Insbesondere weist die Bedieneinheit zumindest ein Bedienmittel auf, in dessen Abhängigkeit die Steuereinheit für eine Kochzone einen Betriebsmodus, insbesondere ein Garprogramm, eine Abschaltzeit und/oder einen Boostmodus, aktiviert. Unter einer "Steuereinheit" soll insbesondere eine elektronische Einheit verstanden werden, die vorzugsweise in einer Steuer- und/oder Regeleinheit eines Kochfelds zumindest teilweise integriert ist und die vorzugsweise dazu vorgesehen ist, zumindest die variable Kochfläche zu steuern und/oder zu regeln. Vorzugsweise umfasst die Steuereinheit eine Recheneinheit und insbesondere zusätzlich zur Recheneinheit eine Speichereinheit mit einem darin gespeicherten Betriebsprogramm, insbesondere einem Steuer- und/oder Regelprogramm, das dazu vorgesehen ist, von der Recheneinheit ausgeführt zu werden. Insbesondere ist die Steuereinheit der Kochfeldvorrichtung einstückig mit der Steuereinheit der variablen Kochfläche ausgebildet. Unter einem "Drehregler" soll insbesondere ein Eingabelement verstanden werden, das dazu vorgesehen ist, eine von einem Bediener bewirkte Drehbewegung in ein Signal für die Steuereinheit umzuwandeln. Insbesondere ist der Drehregler als freier Drehregler ausgebildet. Unter einem "freien" Drehregler soll insbesondere ein Drehregler ohne festen Anfangs- und Endpunkt verstanden werden. Insbesondere ist die Steuereinheit dazu vorgesehen, Differenzen von Positionen des freien Drehreglers zu einer Steuerung und/oder Regelung zu verwenden. Alternativ ist es denkbar, dass der Drehregler als fixer Drehregler ausgebildet ist. Unter einem "fixen" Drehregler soll insbesondere ein Drehregler verstanden werden, der je einen festen Anfangs- und Endpunkt aufweist. Insbesondere ist die Steuereinheit dazu vorgesehen, bestimmten Positionen des fixen Drehreglers je einen bestimmten Wert einer einzustellenden Größe zuzuordnen. Insbesondere ist die Steuereinheit dazu vorgesehen, dem Anfangs- bzw. Endpunkt ein Minimum bzw. ein Maximum der einzustellenden Größe zuzuordnen. Darunter, das die Steuereinheit dazu vorgesehen ist, eine Heizleistung einer Kochzone der variablen Kochfläche in Abhängigkeit von Eingaben über den Drehregler "zu verändern", soll insbesondere verstanden werden, dass die Steuereinheit dazu vorgesehen ist, eine Heizleistung bei Ausführung einer Drehung in eine erste Drehrichtung, insbesondere im Uhrzeigersinn, zu erhöhen, solange ein Maximum einer einzustellenden Heizleistung nicht erreicht ist und/oder die Heizleistung bei Ausführung einer Drehung in eine zweite Drehrichtung, insbesondere gegen den Uhrzeigersinn, zu verringern, solange ein Minimum der Heizleistung nicht erreicht ist. Insbesondere ist die Steuereinheit dazu vorgesehen, bei einem Überdrehen, also einem Drehen über einen Punkt hinaus, bei dem eine maximale bzw. minimale Heizleistung erreicht ist, vom maximalen zum minimalen Wert überzugehen bzw. umgekehrt. Unter "vorgesehen" soll insbesondere speziell programmiert, ausgelegt und/oder ausgestattet verstanden werden.

Es kann insbesondere eine intuitive Bedienung erreicht werden. Insbesondere kann eine an klassische Kochfelder angelehnte Bedienung erreicht werden. Insbesondere kann eine Anzahl an Bedienelementen reduziert werden.

Weiterhin wird vorgeschlagen, dass die Kochfeldvorrichtung zumindest eine Indikationseinheit aufweist, die dazu vorgesehen ist, eine Zuordnung des zumindest einen Drehreglers zu der zumindest einen Kochzone anzuzeigen. Insbesondere weist die Indikationseinheit zumindest ein erstes Anzeigemodul auf, das dazu vorgesehen ist, zumindest einer Kochzone zumindest einen Indikator, insbesondere zumindest eine Farbe, zumindest ein Muster und/oder zumindest eine Zahl, zuzuordnen. Darunter, dass einer Kochzone ein Indikator "zugeordnet" ist, soll insbesondere verstanden werden, dass das Anzeigemodul den Indikator an einer Position darstellt, die mit einer Position der Kochzone korreliert. Vorzugsweise ist ein Anzeigemodul zumindest im Wesentlichen, insbesondere zu mindestens 50 %, vorteilhaft zu mindestens 70 %, vorzugsweise zu mindestens 90 %, von aktiven, zustandsvariablen Anzeigeelementen, insbesondere Leuchtelementen, gebildet. Insbesondere ist das erste Anzeigemodul dazu vorgesehen, jede aktive Kochzone zu visualisieren. Insbesondere ist das erste Anzeigemodul dazu vorgesehen, unterschiedliche aktive Kochzonen mit unterschiedlicher Farbe und/oder unterschiedlichem Muster zu visualisieren. Vorteilhaft weist die Indikatoreinheit zumindest ein zweites Anzeigemodul auf, das dazu vorgesehen ist, zumindest dem einen Drehregler einen Indikator zuzuordnen. Insbesondere weist die Indikationseinheit zumindest eine Steuereinheit auf, die dazu vorgesehen ist, Anzeigen der Indikationseinheit zu steuern. Vorzugsweise ist die Steuereinheit der Indikationseinheit mit der Steuereinheit der Kochfeldvorrichtung verknüpft und/oder von dieser gebildet. Insbesondere ist die Indikationseinheit dazu vorgesehen, eine Kochzone deren zugeordneter Drehregler in einem Betriebsmodus aktuell bedient wird, hervorzuheben. Es kann insbesondere eine komfortable Handhabung erreicht werden.

Vorteilhaft wird vorgeschlagen, dass die Indikationseinheit zumindest einen Bildschirm aufweist. Unter einem "Bildschirm" soll insbesondere eine Anzeigeeinheit verstanden werden, die dazu vorgesehen ist, ein variables Bild, insbesondere mit einer Auflösung von zumindest 60x80 separat ansteuerbaren Bildpunkten und vorzugsweise mit einer Bildpunktdichte von zumindest 20 dpi, insbesondere zumindest 40 dpi, vorteilhaft zumindest 80 dpi, anzuzeigen. Insbesondere weist zumindest das erste Anzeigemodul einen Bildschirm auf. Vorzugsweise ist der Bildschirm als Mehrfarbbildschirm ausgebildet. Insbesondere ist der Bildschirm als LC- und/oder OLED-Bildschirm ausgebildet. Vorzugsweise ist die Steuereinheit dazu vorgesehen, in zumindest einem Anzeigemodus eine Repräsentation der variablen Kochfläche, insbesondere zumindest eine Größe und/oder Position von detektierten Kochzonen, auf dem Bildschirm darzustellen. Insbesondere unterscheidet sich der Bildschirm von einem berührungsempfindlichen Bildschirm. Es kann insbesondere eine einfache und/oder komfortable Anzeige erreicht werden. Alternativ und/oder zusätzlich ist es denkbar, dass das erste Anzeigemodul als LED-Matrix ausgebildet ist, die insbesondere unterhalb einer Kochfeldplatte der Kochfeldvorrichtung angeordnet ist und beispielsweise dazu vorgesehen ist, aufgestelltes Gargeschirr zumindest zu umranden, wodurch vorteilhaft eine Kostenersparnis durch Wegfall des Displays erreicht werden kann. Weiterhin ist es denkbar, dass das erste Anzeigemodul zumindest eine, vorzugsweise mehrere unterschiedlich farbige, lenk- und/oder zielfähige Leuchteinheit, insbesondere zumindest einen schwenkbaren Laserpointer, aufweist.

Die Kochfeldvorrichtung weist zumindest eine Zuordnungseinheit auf, die dazu vorgesehen ist, in Abhängigkeit von Bedienereingaben zwischen zumindest dem einen Drehregler und zumindest einer Kochzone eine Zuordnung durchzuführen. Insbesondere ist die Zuordnungseinheit dazu vorgesehen, in Abhängigkeit von Bedienereingaben einer von einem Bediener gewählten Kochzone eine vom Bediener gewählten Drehregler zuzuordnen oder umgekehrt. Darunter, dass ein Drehregler und eine Kochzone einander zugeordnet sind, soll insbesondere verstanden werden, dass die Steuereinheit dazu vorgesehen ist, bei Bedienung des Drehreglers eine Heizleistung der Kochzone anzupassen. Insbesondere weist die Zuordnungseinheit zumindest eine Steuereinheit auf, die insbesondere einstückig ausgebildet ist mit der Steuereinheit der Kochfeldvorrichtung und/oder zumindest mit dieser verknüpft ist. Insbesondere weist die Zuordnungseinheit zumindest ein Bedienmodul auf, das dazu vorgesehen ist, Bedienereingaben anzunehmen und an die Steuereinheit weiterzuleiten. Insbesondere weist die Bedieneinheit eine geringere Anzahl an Drehreglern auf, als Kochzonen von der variablen Kochfläche betreibbar sind. Insbesondere ist die Zuordnungseinheit als Aktivierungseinheit ausgebildet und ist dazu vorgesehen, bei laufendem Betrieb eine Kochzone auszuwählen, deren Heizleistung durch den Drehregler veränderlich sein soll. Vorteilhaft weist das Bedienmodul der
Zuordnungseinheit dazu zumindest einen Drehregler auf, wobei die Zuordnungseinheit insbesondere dazu vorgesehen ist, ausgehend von einer aktuell aktiven Kochzone entsprechend einer Drehrichtung des Drehreglers eine in bzw. entgegen Uhrzeigersinn nächstliegende Kochzone zu aktivieren, also dem Drehregler der Bedieneinheit zuzuordnen. Es kann insbesondere eine hohe Bedienerfreundlichkeit erreicht werden. Alternativ ist es denkbar, dass die Steuereinheit dazu vorgesehen ist, eine Zuordnung zwischen Kochzonen und Drehreglern in Aufstellreihenfolge durchzuführen und/oder dass die Steuereinheit dazu vorgesehen ist, insbesondere in Anlehnung an klassische Kochfelder, eine erkannte Kochzone in Abhängigkeit von ihrer Position einem Drehregler zuzuordnen, wobei die Steuereinheit insbesondere dazu vorgesehen ist, die variable Kochfläche in Teilbereiche, insbesondere Quadranten, aufzuteilen und einer ersten in einem jeweiligen Teilbereich detektierten Kochzone einen fest zugeordneten Drehregler zuzuordnen. Ferner ist denkbar, dass die Zuordnungseinheit zumindest einen berührungsempfindlichen Bildschirm aufweist und dass die Steuereinheit dazu vorgesehen ist, einer durch Berührung ausgewählten Kochzone den Drehregler zuzuordnen.

Weiterhin wird vorgeschlagen, dass die Bedieneinheit zumindest zwei Drehregler aufweist und dass die Zuordnungseinheit dazu vorgesehen ist, zumindest einer Kochzone einen von einem Bediener ausgewählten Drehregler der Bedieneinheit zuzuordnen. Insbesondere ist die Zuordnungseinheit dazu vorgesehen, einer neu erkannten Kochzone einen nach Erkennung der Kochzone zuerst bedienten der Drehregler zuzuordnen, der noch keiner anderen Kochzone zugeordnet ist. Alternativ ist es denkbar, dass die Zuordnungseinheit zumindest einen berührungsempfindlichen Bildschirm aufweist, der insbesondere Teil einer Indikationseinheit ist und dass die Steuereinheit dazu vorgesehen ist, eine Gleitbewegung über den berührungsempfindlichen Bildschirm, beispielsweise mittels eines Fingers eines Bedieners, von einer dargestellten Kochzone zu einem der zumindest zwei, Drehregler repräsentierenden, Teilbereiche des Bildschirms zur Zuordnung der Kochzone und des Drehreglers zu nutzen. Es kann insbesondere eine intuitive Bedienung erreicht werden. Insbesondere kann eine Ausfallsicherheit erreicht werden, indem ein Defekt eines mechanischen Drehreglers ausgeglichen werden kann.

Zumindest ein Drehregler der Bedieneinheit ist als virtueller Drehregler ausgebildet. Unter einem "virtuellen" Drehregler soll insbesondere ein
Drehregler verstanden werden, der von statischen Elementen gebildet ist. Insbesondere ist der virtuelle Drehregler als berührungsempfindliche Fläche ausgebildet, wobei die Steuereinheit dazu vorgesehen ist, eine Kreis- bzw. Kreisbogenbewegung von einer linearen Bewegung zu unterscheiden und wobei die Steuereinheit dazu vorgesehen ist, die Kreis- bzw. Kreisbogenbewegung als Rotationsbewegung im bzw. gegen den Uhrzeigersinn auszuwerten. Insbesondere ist die berührungsempfindliche Fläche als vorzugsweise kreis- bzw. kreisringförmig ausgebildetes separates Bedienelement ausgebildet. Alternativ ist es denkbar, dass die berührungsempfindliche Fläche Teil eines berührungsempfindlichen Bildschirms ist. Es kann insbesondere eine intuitive Bedienung und/oder ein geringer Verschleiß erreicht werden.

Vorteilhaft wird vorgeschlagen, dass zumindest ein Drehregler der Bedieneinheit als mechanischer Drehregler ausgebildet ist. Unter einem "mechanischen" Drehregler soll insbesondere ein Drehregler verstanden werden, der zumindest ein bewegliches, vorzugsweise drehgelagertes, Element aufweist. Insbesondere weist der mechanische Drehregler vorgegebene, insbesondere magnetische Rastpunkte auf. Alternativ ist es denkbar, dass der mechanische Drehregler frei drehbar ist. Es kann insbesondere eine kostensparende Ausgestaltung erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen in schematischen Darstellungen:
- Fig. 1: ein erstes erfindungsgemäßes Kochfeld,
- Fig. 2: eine Indikationseinheit eines zweiten erfindungsgemäßen Kochfelds in einem ersten Anzeigezustand,
- Fig. 3: die Indikationseinheit aus Figur 2 in einem weiteren Anzeigezustand,
- Fig. 4: eine Indikationseinheit eines dritten erfindungsgemäßes Kochfelds,
- Fig. 5: eine Indikationseinheit eines vierten erfindungsgemäßen Kochfelds mit virtuellem Drehregler in einem ersten Anzeigezustand und
- Fig. 6: eine Indikationseinheit eines fünften erfindungsgemäßen Kochfelds.

Figur 1 zeigt ein als Induktionskochfeld ausgebildetes Kochfeld 10a mit einer als Induktionskochfeldvorrichtung ausgebildeten Kochfeldvorrichtung 12a. Die Kochfeldvorrichtung 12a weist eine variable Kochfläche 14a auf, die von unter einer Kochfeldplatte 16a angeordneten Heizelementen gebildet ist. Weiterhin weist die Kochfeldvorrichtung 12a eine Bedieneinheit 20a und eine Steuereinheit 18a auf, die dazu vorgesehen ist, die variable Kochfläche 14a in Abhängigkeit von Eingaben über die Bedieneinheit 20a zu steuern. Die Bedieneinheit 20a weist vier Drehregler 22a, 24a, 26a, 28a auf. Die Drehregler 22a, 24a, 26a, 28a sind als mechanische Drehregler ausgebildet. Die Steuereinheit 18a ist dazu vorgesehen, in Abhängigkeit von Eingaben über die Drehregler 22a, 24a, 26a, 28a Heizleistungen von bis zu vier Kochzonen 42a, 44a der variablen Kochfläche 14a zu verändern. Die Bedieneinheit 20a ist in einer separaten Bedienleiste angeordnet. Beispielhaft sind in Figur 1 zwei Gargeschirre dargestellt, die jeweils eine Kochzone 42a, 44a bilden.

Weiterhin weist die Kochfeldvorrichtung 12a eine Indikationseinheit 30a auf, die dazu vorgesehen ist, eine Zuordnung der Drehregler 22a, 24a, 26a, 28a zu den bis zu vier Kochzonen 42a, 44a anzuzeigen. Die Indikationseinheit 30a weist eine erstes Anzeigemodul 32a und ein zweites Anzeigemodul 34a auf. Das erste Anzeigemodul 32a ist von einem Bildschirm gebildet, der dazu vorgesehen ist, ein Abbild der variablen Kochfläche 14a darzustellen. Das erste Anzeigemodul 32a ist unter der Kochfeldplatte 16a in einer Aussparung der variablen Kochfläche 14a angeordnet. Das zweite Anzeigemodul 34a ist in die Bedieneinheit 20a integriert. Das zweite Anzeigemodul 34a ist von als LEDs ausgebildeten Leuchtmitteln gebildet, wobei jeweils eines der Leuchtmittel in jeweils einen der Drehregler 22a, 24a, 26a, 28a integriert ist. Alternativ ist es denkbar, dass das einem Drehregler 22a, 24a, 26a, 28a zugeordnete Leuchtmittel in lateraler Nähe zu dem jeweiligen Drehregler 22a, 24a, 26a, 28a, insbesondere als Ring um dieses angeordnet ist oder dass das zweite Anzeigemodul 34a lediglich von farbigen Plaketten oder ähnlichem gebildet ist. Das zweite Anzeigemodul 34a ist dazu vorgesehen, unterschiedlichen Drehreglern 22a, 24a, 26a, 28a unterschiedliche Farben, beispielsweise rot, gelb, blau und grün, zuzuordnen (angedeutet durch unterschiedliche Schraffierungen). Auch sind, beispielsweise in einem einstellbaren Betriebsmodus für Farbsehgeschädigte, insbesondere mehrfarbige, Muster denkbar. Das erste Anzeigemodul 32a ist dazu vorgesehen, die Kochzonen 42a, 44a repräsentierende Anzeigebereiche 43a, 45a in einer Farbe darzustellen, die der des zugeordneten Drehreglers 22a, 24a, 26a, 28a entspricht. Weiterhin ist die Steuereinheit 18a dazu vorgesehen, lediglich die Leuchtmittel zu aktivieren, deren zugeordneten Drehreglern 24a, 26a eine Kochzone 42a, 44a zugeordnet ist.

Die Kochfeldvorrichtung 12a weist weiterhin eine Zuordnungseinheit 50a auf, die dazu vorgesehen ist, in Abhängigkeit von Bedienereingaben einer neuen Kochzone 42a, 44a einen Drehregler 22a, 24a, 26a, 28a zuzuordnen. Die Zuordnungseinheit 50a ist dazu vorgesehen, nach Erkennung einer Kochzone 42a, 44a dieser einen der Drehregler 22a, 24a, 26a, 28a zuzuordnen, der zuerst von einem Bediener betätigt wird.

Weiterhin sind Ausgestaltungen mit berührungsempfindlichem Bildschirm denkbar, wobei eine Indikationseinheit dazu vorgesehen ist, bei Berührung eines eine Kochzone repräsentierenden Anzeigebereichs einen zugeordneten Drehregler hervorzuheben, beispielsweise per Symbolisierung auf dem Bildschirm oder mittels einem Aufleuchten eines dem Drehregler zugeordneten Leuchtelements. Auch sind Ausgestaltungen denkbar, in denen eine Indikationseinheit dazu vorgesehen ist, eine Kochzone zu einem Zeitpunkt, zu dem deren zugeordneter Drehregler bedient wird, direkt oder symbolisch gegenüber anderen Kochzonen hervorzuheben.

In den Figuren 2 bis 6 sind vier weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere der Figur 1, verwiesen werden kann. Zur Unterscheidung der Ausführungsbeispiele ist der Buchstabe a in den Bezugszeichen des Ausführungsbeispiels in der Figur 1 durch die Buchstaben b bis e in den Bezugszeichen der Ausführungsbeispiele der Figuren 2 bis 6 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung der anderen Ausführungsbeispiele, insbesondere der Figur 1, verwiesen werden.

Figur 2 zeigt eine Indikationseinheit 30b einer Kochfeldvorrichtung mit variabler Kochfläche in einem ersten Anzeigezustand. Die Indikationseinheit 30b ist von einem berührungsempfindlichen Bildschirm gebildet. Die Indikationseinheit 30b weist ein erstes und ein zweites Anzeigemodul 32b, 34b auf, die jeweils von unterschiedlichen Teilbereichen des berührungsempfindlichen Bildschirms gebildet sind. Das erste Anzeigemodul 32b ist dazu vorgesehen, ein Abbild der variablen Kochfläche anzuzeigen. Das zweite Anzeigemodul 34b ist dazu vorgesehen, symbolische Abbilder 23b, 25b, 27b, 29b von vier Drehreglern einer Bedieneinheit der Kochfeldvorrichtung darzustellen. Das zweite Anzeigemodul 34b ist von einem Streifen an einem unteren Bildrand des berührungsempfindlichen Bildschirms gebildet. Eine Zuordnungseinheit 50b der Kochfeldvorrichtung ist dazu vorgesehen, in Abhängigkeit von einer Bedienereingabe 52b, einer Wischbewegung von einem einer Kochzone zugeordneten Anzeigebereich 43b zu einem Abbild 25b eines ausgewählten Drehreglers, die Kochzone dem von dem Bediener ausgewählten Drehregler der Bedieneinheit zuzuordnen (Figur 3). Die Indikationseinheit 30b ist dazu vorgesehen, einander zugeordnete, Kochzonen repräsentierende, Anzeigebereiche 43b, 45b und, Drehregler repräsentierende, Abbilder 23b, 25b, 27b, 29b in gleicher Farbe darzustellen.

Weiterhin ist es denkbar, dass Drehregler repräsentierende Abbilder abstrakt gehalten sind. Insbesondere ist es denkbar, dass das zweite Anzeigemodul in gleichgroße Teilflächen aufgeteilt wird, die jeweils einen der Drehregler repräsentieren.

Ferner ist es denkbar, insbesondere in Ausgestaltungen mit freien Drehreglern, dass mehrere Drehregler einer Kochzone zugeordnet sind, was eine intuitive Bedienung erleichtert. Beispielsweise ist es denkbar, dass in Betriebsmodi, in denen lediglich zwei Kochzonen betrieben werden, zwei linke Drehregler eine erste Kochzone steuern und zwei rechte Drehregler eine zweite Kochzone steuern.

Figur 4 zeigt eine Indikationseinheit 30c einer weiteren Kochfeldvorrichtung mit variabler Kochfläche. Die Indikationseinheit 30c weist einen Bildschirm auf, der dazu vorgesehen ist, in zumindest einem Anzeigemodus ein Abbild der variablen Kochfläche der Kochfeldvorrichtung anzuzeigen. Die Indikationseinheit 30c ist dazu vorgesehen, in bzw. an Anzeigebereichen 43c, 45c, die Kochzonen repräsentieren, Symbole anzuzeigen, die einen zugeordneten Drehregler symbolisieren. Die Indikationseinheit 30c ist dazu vorgesehen, an jedem Anzeigebereich 43c, 45c ein Abbild 25c, 29c einer Bedieneinheit mit vier Drehreglern darzustellen, wobei ein Abbild eines dem Anzeigebereich 43c, 45c bzw. dessen zugeordneter Kochzone zugeordneten Drehreglers jeweils hervorgehoben ist. Alternativ ist es denkbar, dass Ziffern dargestellt werden.

Figur 5 zeigt eine Bedieneinheit 20d einer Kochfeldvorrichtung mit variabler Kochfläche. Die Bedieneinheit 20d weist einen als virtueller Drehregler ausgebildeten Drehregler 22d auf. Die Bedieneinheit 20d ist von einem berührungsempfindlichen Bildschirm gebildet. Eine Steuereinheit ist dazu vorgesehen, ein Abbild der variablen Kochfläche und gebildeter Kochzonen darzustellen. Die Steuereinheit ist dazu vorgesehen, bei Berührung eines Anzeigebereichs 43d, der eine Kochzone repräsentiert, den Anzeigebereich in ein Abbild des Drehreglers 22d zu wandeln. Die Steuereinheit ist dazu vorgesehen, eine Heizleistung einer zugeordneten Kochzone zu verändern, wenn eine Bedienereingabe 52d, eine geführte Berührung entlang eines Randes des dargestellten Drehreglers 22d, detektiert wird. Die Steuereinheit ist dazu vorgesehen, eine Darstellung des Drehreglers 22d korrespondierend mit der eingestellten Heizleistung und der Bewegung entlang des Randes zu drehen.

In weiteren Ausgestaltungen ist es denkbar, dass nach einer Auswahl eines eine Kochzone repräsentierenden Anzeigebereichs an beliebiger Stelle des Bildschirms eine Drehberührung ausgeführt werden kann, indem mit einem statischen Finger ein Drehmittelpunkt festgelegt wird und mithilfe eines zweiten Fingers relativ zu dem ersten Finger eine Drehbewegung ausgeführt wird.

Weiterhin sind Ausgestaltungen denkbar, in denen beispielsweise Ausgestaltungen nach den Figuren 1 und 5 kombiniert sind. So ist es denkbar, dass in einem Fall, in dem mehr Kochzonen genutzt als Drehregler verfügbar sind, diese weiteren Kochzonen mittels virtueller Drehregler gesteuert werden.

Figur 6 zeigt ein Kochfeld 10e mit einer Kochfeldvorrichtung 12e. Die Kochfeldvorrichtung 12e weist eine variable Kochfläche 14e und eine Steuereinheit 18e auf. Weiterhin weist die Kochfeldvorrichtung 12e eine Bedieneinheit 20e auf, die einen einzelnen Drehregler 22e aufweist. Der Drehregler 22e ist als freier Drehregler ausgebildet. Weiterhin weist die Kochfeldvorrichtung 12e eine Zuordnungseinheit 50e auf. Die Zuordnungseinheit 50e weist einen einzelnen Drehregler 54e auf. Der Drehregler 54e ist als freier Drehregler ausgebildet. Die Zuordnungseinheit 50e ist dazu vorgesehen, eine Kochzone auszuwählen, deren Heizleistung veränderbar sein soll. Mittels einer Drehung des Drehreglers 54e der Zuordnungseinheit 50e werden die Kochzonen nacheinander einzeln aktiviert. Ist eine gewünschte Kochzone aktiv, unterbricht der Bediener eine Eingabe und kann nun mittels des Drehreglers 22e der Bedieneinheit 20e eine Heizleistung der gewünschten Kochzone einstellen. Die Kochfeldvorrichtung 12e weist eine Indikationseinheit 30e auf, die dazu vorgesehen ist, eine ausgewählte Kochzone hervorzuheben. Die Indikationseinheit 30e weist einen Bildschirm auf. Die Indikationseinheit 30e, die Zuordnungseinheit 50e und die Bedieneinheit 20e sind gemeinsam in einer separaten Leiste angeordnet.

Weiterhin sind Ausgestaltungen denkbar, in denen eine Zuordnungseinheit einen berührungsempfindlichen Bildschirm statt eines Drehreglers aufweist, wobei ein Bediener eine Kochzone durch Auswahl auf dem berührungsempfindlichen Bildschirm aktiviert und dann mittels des Drehreglers der Bedieneinheit steuert.

### Bezugszeichen

- 10: Kochfeld
- 12: Kochfeldvorrichtung
- 14: variable Kochfläche
- 16: Kochfeldplatte
- 18: Steuereinheit
- 20: Bedieneinheit
- 22: Drehregler
- 23: Abbild
- 24: Drehregler
- 25: Abbild
- 26: Drehregler
- 27: Abbild
- 28: Drehregler
- 29: Abbild
- 30: Indikationseinheit
- 32: Anzeigemodul
- 34: Anzeigemodul
- 42: Kochzone
- 43: Anzeigebereich
- 44: Kochzone
- 45: Anzeigebereich
- 50: Zuordnungseinheit
- 52: Bedienereingabe
- 54: Drehregler

## Patentansprüche

1. Kochfeldvorrichtung mit zumindest einer variablen Kochfläche (14), mit zumindest einer Bedieneinheit (20) und mit zumindest einer Steuereinheit (18), die dazu vorgesehen ist, die variable Kochfläche (14) in Abhängigkeit von Eingaben über die Bedieneinheit (20) zu steuern, wobei die Bedieneinheit (20) zumindest einen Drehregler (22, 24, 26, 28) aufweist und wobei die Steuereinheit (18) dazu vorgesehen ist, in Abhängigkeit von Eingaben über den Drehregler (22, 24, 26, 28) zumindest eine Heizleistung von zumindest einer Kochzone (42, 44) der variablen Kochfläche (14) zu verändern, **gekennzeichnet durch** zumindest eine Zuordnungseinheit (50), die dazu vorgesehen ist, in Abhängigkeit von Bedienereingaben (52) zwischen zumindest dem einen Drehregler (22, 24, 26, 28) und zumindest einer Kochzone (42, 44) eine Zuordnung durchzuführen, wobei der Drehregler (22, 24, 26, 28) als virtueller Drehregler ausgebildet ist.

2. Kochfeldvorrichtung nach Anspruch 1, **gekennzeichnet durch** zumindest eine Indikationseinheit (30), die dazu vorgesehen ist, eine Zuordnung des zumindest einen Drehreglers (22, 24, 26, 28) zu der zumindest einen Kochzone (42, 44) anzuzeigen.

3. Kochfeldvorrichtung nach Anspruch 2, **dadurch gekennzeichnet, dass** die Indikationseinheit (30) zumindest einen Bildschirm aufweist.

4. Kochfeldvorrichtung nach einem der vorhergehenden Ansprüche, **dadurch gekennzeichnet, dass** die Zuordnungseinheit (50) zumindest einen Drehregler (54) aufweist.

5. Kochfeldvorrichtung nach einem der vorhergehenden Ansprüche, **dadurch gekennzeichnet, dass** die Bedieneinheit (20) zumindest zwei Drehregler (22, 24, 26, 28) aufweist und dass die Zuordnungseinheit (50) dazu vorgesehen ist, zumindest einer Kochzone (42, 44) einem von einem Bediener ausgewählten Drehregler (22, 24, 26, 28) der Bedieneinheit (20) zuzuordnen.

6. Kochfeldvorrichtung nach einem der vorhergehenden Ansprüche, **dadurch gekennzeichnet, dass** zumindest ein Drehregler (22, 24, 26, 28) der Bedieneinheit (20) als mechanischer Drehregler ausgebildet ist.

7. Kochfeld mit einer Kochfeldvorrichtung (12) nach einem der vorhergehenden Ansprüche.

8. Verfahren zum Betrieb einer Kochfeldvorrichtung (12), mit zumindest einer variablen Kochfläche (14), mit zumindest einer Bedieneinheit (20), mit zumindest einer Steuereinheit (18), mit der die variable Kochfläche (14) in Abhängigkeit von Eingaben über die Bedieneinheit (20) gesteuert wird, wobei die Bedieneinheit (20) zumindest einen Drehregler (22, 24, 26, 28) aufweist und wobei zumindest eine Heizleistung von zumindest einer Kochzone (42, 44) der variablen Kochfläche (14) mittels der Steuereinheit (18) in Abhängigkeit von Eingaben über den Drehregler (22, 24, 26, 28) verändert wird, und mit zumindest einer Zuordnungseinheit (50), mit welcher in Abhängigkeit von Bedienereingaben (52) zwischen zumindest dem einen Drehregler (22, 24, 26, 28) und zumindest einer Kochzone (42, 44) eine Zuordnung durchgeführt wird, wobei der Drehregler (22, 24, 26, 28) als virtueller Drehregler ausgebildet ist.

## Claims

1. Hotplate device having at least one variable cooktop (14), having at least one operating panel (20) and having at least one control unit (18), which is provided to control the variable cooktop (14) as a function of inputs by way of the operating panel (20), wherein the operating panel (20) has at least one control dial (22, 24, 26, 28) and wherein the control unit (18) is provided to change at least one heating power of at least one cooking zone (42, 44) of the variable cooktop (14) as a function of inputs by way of the control dial (22, 24, 26, 28), **characterised by** at least one assigning unit (50) which is provided to carry out an assignment as a function of user inputs (52) between at least the one control dial (22, 24, 26, 28) and at least one cooking zone (42, 44), wherein the control dial (22, 24, 26, 28) is embodied as a virtual control dial.

2. Hotplate device according to claim 1, **characterised by** at least one indicator unit (30), which is provided to indicate an assignment of the at least one control dial (22, 24, 26, 28) to the at least one cooking zone (42, 44).

3. Hotplate device according to claim 2, **characterised in that** the indicator unit (30) has at least one monitor.

4. Hotplate device according to one of the preceding claims, **characterised in that** the assigning unit (50) has at least one control dial (54).

5. Hotplate device according to one of the preceding claims, **characterised in that** the operating panel (20) has at least two control dials (22, 24, 26, 28) and the assigning unit (50) is provided to assign at least one cooking zone (42, 44) to a control dial (22, 24, 26, 28) of the operating panel (20) selected by a user.

6. Hotplate device according to one of the preceding claims, **characterised in that** at least one control dial (22, 24, 26, 28) of the operating panel (20) is embodied as a mechanical control dial.

7. Hotplate with a hotplate device (12) according to one of the preceding claims.

8. Method for operating a hotplate device (12), having at least one variable cooktop (14), having at least one operating panel (20), having at least one control unit (18), with which the variable cooktop (14) is controlled as a function of inputs by way of the operating panel (20), wherein the operating panel (20) has at least one control dial (22, 24, 26, 28) and wherein at least one heating power of at least one cooking zone (42, 44) of the variable cooktop (14) is changed by means of the control unit (18) as a function of inputs by way of the control dial (22, 24, 26, 28) and having at least one assigning unit (50), with which an assignment is carried out as a function of user inputs (52) between at least the one control dial (22, 24, 26, 28) and at least one cooking zone (42, 44), wherein the control dial (22, 24, 26, 28) is embodied as a virtual control dial.

## Revendications

1. Dispositif de plan de cuisson comprenant au moins une surface de cuisson (14) variable, comprenant au moins une unité de manipulation (20) et comprenant au moins une unité de commande (18) qui est ménagée pour commander la surface de cuisson (14) variable en fonction d'entrées réalisées par l'intermédiaire de l'unité de manipulation (20), l'unité de manipulation (20) présentant au moins un bouton rotatif (22, 24, 26, 28) et l'unité de commande (18) étant ménagée pour modifier au moins une puissance de chauffage d'au moins une zone de cuisson (42, 44) de la surface de cuisson (14) variable en fonction d'entrées réalisées par l'intermédiaire du bouton rotatif (22, 24, 26, 28), **caractérisé par** au moins une unité d'attribution (50) qui est ménagée pour réaliser une attribution entre au moins l'un bouton rotatif (22, 24, 26, 28) et au moins une zone de cuisson (42, 44) en fonction d'entrées d'utilisateur (52), le bouton rotatif (22, 24, 26, 28) étant réalisé come bouton rotatif virtuel.

2. Dispositif de plan de cuisson selon la revendication 1, **caractérisé par** au moins une unité d'indication (30) qui est ménagée pour indiquer une attribution de l'au moins un bouton rotatif (22, 24, 26, 28) à l'au moins une zone de cuisson (42, 44).

3. Dispositif de plan de cuisson selon la revendication 2, **caractérisé en ce que** l'unité d'indication (30) présente au moins un écran.

4. Dispositif de plan de cuisson selon l'une quelconque des revendications précédentes, **caractérisé en ce que** l'unité d'attribution (50) présente au moins un bouton rotatif (54).

5. Dispositif de plan de cuisson selon l'une quelconque des revendications précédentes, **caractérisé en ce que** l'unité de manipulation (20) présente au moins deux boutons rotatifs (22, 24, 26, 28) et **en ce que** l'unité d'attribution (50) est ménagée pour attribuer un bouton rotatif (22, 24, 26, 28) de l'unité de manipulation (20), sélectionné par un utilisateur, au moins à une zone de cuisson (42, 44).

6. Dispositif de plan de cuisson selon l'une quelconque des revendications précédentes, **caractérisé en ce qu'**au moins un bouton rotatif (22, 24, 26, 28) de l'unité de manipulation (20) est réalisé comme bouton rotatif mécanique.

7. Plan de cuisson comprenant un dispositif de plan de cuisson (12) selon l'une quelconque des revendications précédentes.

8. Procédé de fonctionnement d'un dispositif de plan de cuisson (12), comprenant au moins une surface de cuisson (14) variable, comprenant au moins une unité de manipulation (20) et comprenant au moins une unité de commande (18) à l'aide de laquelle la surface de cuisson (14) variable est commandée en fonction d'entrées réalisées par l'intermédiaire de l'unité de manipulation (20), l'unité de manipulation (20) présentant au moins un bouton rotatif (22, 24, 26, 28), et au moins une puissance de chauffage d'au moins une zone de cuisson (42, 44) de la surface de cuisson (14) variable étant modifiée au moyen de l'unité de commande (18) en fonction d'entrées réalisées par l'intermédiaire du bouton rotatif (22, 24, 26, 28), et comprenant au moins une unité d'attribution (50) à l'aide de laquelle une attribution entre au moins l'un bouton rotatif (22, 24, 26, 28) et au moins une zone de cuisson (42, 44) est exécutée en fonction d'entrées d'utilisateur (52), le bouton rotatif (22, 24, 26, 28) étant réalisé come bouton rotatif virtuel.
